# DEMANDE DE BREVET EUROPEEN

(11) **EP 0 841 028 A1**
(43) Date de publication de la demande: **13.05.1998**
(21) Numéro de dépôt: 97402670.0
(22) Date de dépôt: 07.11.1997
(51) Int. Cl.: A47C 31/10, A47C 9/02

(54) **Garniture prête à l'emploi pour une banquette-lit**

(30) Priorité: 12.11.1996 FR 9613748
(71) Demandeur: Parisot Sièges, 59640 Dunkerque (FR)
(72) Inventeur: Peronnet, Hugues, 70300 Luxeuil les Bains (FR)
(74) Mandataire: Livet, Marie-José

(57) **Abrégé**

Garniture prête à l'emploi pour une banquette-lit caractérisée en ce qu'elle comporte :
- un drap-housse de forme et de dimensions correspondant à l'ensemble des deux matelas (3₁, 3₂),
- une housse de couette essentiellement rectangulaire comportant deux bords frontaux et deux bords latéraux, subdivisée par une couture médiane (10) en deux compartiments symétriques respectivement destinés à coopérer avec l'un des éléments de châssis et équipée de moyens permettant son emboîtement sans fixation sur les matelas (3₁, 3₂), de sorte que la couture médiane (10) soit située au niveau du creux d'assise, et
- deux couettes identiques coopérant respectivement avec l'un des compartiments de la housse de couette.

## Description

La présente invention concerne une garniture prête à l'emploi destinée à une banquette-lit constituée, d'une part, par un châssis connu en lui-même comportant un premier élément de châssis formant siège et un second élément de châssis formant dossier et d'autre part, par deux matelas identiques.

Dans une telle banquette-lit, les deux éléments de châssis sont articulés l'un sur l'autre au niveau du creux d'assise pour pouvoir passer de la position d'assise à une position de couchage dans laquelle ils sont situés dans un même plan horizontal ; les deux matelas coopèrent quant à eux respectivement avec l'un des éléments de châssis et sont reliés par une charnière permettant leur déplacement de la position d'assise à la position de couchage et inversement.

Les banquettes-lits de ce type, qui sont particulièrement appréciées par les personnes, notamment les jeunes qui ne disposent que de peu d'espace ou encore en tant que lit d'appoint, en particulier dans des résidences secondaires, sont classiquement équipées de deux garnitures différentes, dont l'une est adaptée à la position d'assise et l'autre à la position de couchage ; l'utilisateur doit donc équiper son lit de draps au dernier moment et le refaire dès son lever pour disposer d'un intérieur « présentable », ce qui peut s'avérer particulièrement incommode.

Or, il n'a jamais été proposé, jusqu'à présent, de garniture prête à l'emploi pouvant s'adapter automatiquement à la position d'assise et à la position de couchage, ce tout en étant confortable et satisfaisante du point de vue de l'esthétique.

La présente invention a pour objet de combler cette lacune.

A cet effet, elle concerne une garniture du type susmentionné, caractérisée en ce qu'elle comporte :
- un drap-housse de forme et de dimensions correspondant à l'ensemble des deux matelas,
- une housse de couette essentiellement rectangulaire comportant deux bords frontaux et deux bords latéraux, subdivisée par une couture médiane en deux compartiments symétriques respectivement destinés à coopérer avec l'un des éléments de châssis et équipée de moyens permettant son emboîtement sans fixation sur les matelas, de sorte que la couture médiane soit située au niveau du creux d'assise, et
- deux couettes identiques coopérant respectivement avec l'un des compartiments de la housse de couette.

Conformément à l'invention, la housse de couette, qui peut être réversible, peut avoir une esthétique parfaitement adaptée au style de la pièce à laquelle elle est destinée. Elle peut, de plus, coopérer avec deux oreillers standards enveloppés de deux taies d'oreiller réalisées dans un tissu en harmonie avec celui de la housse de couette et ayant une double fonction : oreiller DANS la position de couchage et coussin dans la position d'assise.

Il est, bien entendu, particulièrement avantageux de fabriquer la housse de couette dans un tissu facilement lavable (qualité drap), notamment en machine, afin de permettre son remplacement facile.

Selon une autre caractéristique de l'invention, les moyens d'emboîtement de la housse de couette sur les matelas sont constitués par quatre découpes à angle droit respectivement situées aux quatre coins de la housse de couette et coopérant avec des bandes à nouer façon « flot » fixées de part et d'autre de chacune de ces découpes, de façon à permettre de définir quatre pans sur la périphérie de la housse de couette, à savoir deux pans frontaux et deux pans latéraux.

Bien entendu, on pourrait également mettre en oeuvre des bandes fixées de manière différente, notamment des bandes Velcro® ou un système de fixation autre (type duffel coat par exemple) sans pour cela sortir du cadre de l'invention.

La présence de ces quatre pans permet un emboîtement parfait de la housse de couette sur les matelas de sorte que la garniture reste stable aussi bien en position d'assise qu'en position de couchage.

De plus, la totale symétrie de la housse de couette de part et d'autre de la couture médiane permet une inversion dans le positionnement de la garniture qui est particulièrement avantageuse.

Selon une autre caractéristique de l'invention, la housse de couette est équipée, à chacune des extrémités de la couture médiane, d'une saillie en forme de pointe permettant une meilleure adaptation de celle-ci à la géométrie du châssis en position d'assise, en particulier au niveau du creux d'assise.

Cette configuration correspond à une caractéristique essentielle de l'invention, vu qu'elle permet d'améliorer l'esthétique de la banquette-lit en position d'assise en garantissant que, au niveau du siège, le pan frontal et les pans latéraux tombent exactement à hauteur du sol.

Selon une autre caractéristique de l'invention, la housse de couette est équipée, au niveau de ses bords frontaux respectifs, d'ouvertures d'introduction des couettes coopérant avec un rabat et avec des bandes à nouer façon « flot » fixées de part et d'autre de cette ouverture, de façon à permettre son obturation.

La présence, au niveau des bords frontaux et des coins de la banquette, de bandes nouées façon « flot » est, elle aussi, de nature à améliorer l'esthétique de celle-ci. Par ailleurs, et selon une autre caractéristique de l'invention, les couettes ont une forme et des dimensions identiques correspondant exactement à chacun des compartiments de la housse de couette, ce qui garantit, d'une part, une grande facilité de mise en place et, d'autre part, un maintien sûr des couettes dans la housse de couette, ce sans fixation particulière.

Les caractéristiques de la garniture pour banquette-lit qui fait l'objet de l'invention seront décrites plus en détail en se référant aux dessins annexés dans lesquels :
- la figure 1 est une vue d'une banquette-lit équipée de la garniture en position d'assise,
- la figure la représente le châssis en position d'assise,
- la figure 2 est une vue correspondant à la figure 1 mais représentant la banquette-lit en position de couchage,
- la figure 3 est une vue en perspective de la housse de couette,
- la figure 4 représente la housse de couette, vue pliée en deux,
- la figure 5 représente une couette,

Selon les figures 1, 1a et 2, la banquette-lit équipée de la garniture conforme à l'invention peut être déplacée d'une position d'assise (figure 1 et 1a) à une position de couchage (figure 2) et inversement.

A cet effet, et selon la figure la, cette banquette est essentiellement constituée par un châssis 1 reposant sur des pieds 2 et comportant un premier élément de châssis 1₁ formant siège et un second élément de châssis 1₂ formant dossier. Les éléments de châssis 1₁ et 1₂ sont articulés l'un sur l'autre autour d'un axe x-x' situé au niveau du creux d'assise pour pouvoir passer de la position d'assise, dans laquelle ils font un angle α l'un avec l'autre, à la position de couchage, représentée sur la figure 2, dans laquelle ils sont situés dans un même plan horizontal.

Selon les figures 1 et 2, les éléments de châssis 1₁, 1₂ sont respectivement équipés d'un matelas 3₁, 3₂ non représenté sur la figure 1a.

Les deux matelas 3₁, 3₂ sont parfaitement identiques et sont reliés par une charnière, non représentée sur les figures et coïncidant avec l'axe x-x' de façon à permettre le déplacement de la banquette-lit entre les deux positions susmentionnées.

En position d'assise (figure 1), le matelas 3₁ constitue le siège de la banquette, tandis que le matelas 3₂ en constitue le dossier.

Par ailleurs, et selon les figures, la garniture se compose essentiellement d'un drap-housse 4 ayant une forme et des dimensions correspondant à l'ensemble des deux matelas 3₁, 3₂ (figure 2) d'une housse de couette 5 renfermant deux couettes 6₁, 6₂ telles que représentées sur la figure 5 ainsi que de deux coussins 7₁, 7₂ représentés sur les figures 1 et 2 et ayant la double fonction d'oreiller en position de couchage (figure 2) et de coussin en position d'assise (figure 1).

Selon les figures 3 et 4, la housse de couette 5 est constituée par un élément essentiellement rectangulaire comportant deux bords frontaux 8₁, 8₂ et deux bords latéraux 9₁, 9₂.

Cet élément 5 est subdivisé par une couture médiane 10 en deux compartiments symétriques 11₁, 11₂ parfaitement identiques qui sont représentés repliés l'un sur l'autre sur la figure 4.

Les dimensions de la housse 5 sont celles d'une couette classique, à savoir une longueur de l'ordre de 2,60 m à 2,70 m pour une largeur de 2,20 m à 2,30 m.

La housse 5 est totalement réversible, de sorte que chaque compartiment 11₁, 11₂ peut coopérer soit avec l'élément de châssis 1₁ et le matelas 3₁ correspondant au siège de la banquette-lit, soit avec l'élément de châssis 1₂ et avec le matelas 3₂ correspondant au dossier de cette même banquette.

Selon les figures 3 et 4, la housse de couette 5 est, par ailleurs, équipée à chacun de ses coins d'une découpe à angle droit 12₁, 12₂, 12₃, 12₄ permettant son emboîtement sans fixation sur les matelas 3₁, 3₂ en position d'assise et en position de couchage comme représenté sur les figures 1 et 2.

Il est à noter qu'en position d'assise, la couture médiane 10 coïncide avec le creux d'assise et avec l'axe x-x' d'articulation des deux éléments de châssis 1₁, 1₂.

Selon les figures, chacune des découpes 12₁, 12₂, 12₃, 12₄ coopère avec des bandes 13 à nouer façon « flot » fixées notamment cousues de part et d'autre de celles-ci de façon à définir, sur la périphérie de la housse de couette 5, deux pans frontaux 14₁, 14₂ et deux pans latéraux 15₁, 15₂ permettant l'emboîtement de la housse de couette 5 sur les matelas 3₁, 3₂ (figures 1 et 2).

Par ailleurs, et selon les figures 3 et 4, la housse de couette 5 est équipée, à chacune des extrémités de la couture médiane 10, d'une saillie en forme de pointe 16₁, 16₂ permettant une adaptation optimale de celle-ci à la géométrie de la banquette-lit en position d'assise (figure 1) de sorte qu'au niveau du siège (matelas 3₁) le pan frontal 14₁ et les deux pans latéraux 15₁, 15₂ tombent exactement à hauteur du sol.

Bien entendu, en position de couchage représentée sur la figure 1, la housse de couette 5 n'est emboîtée sur l'ensemble des matelas 3₁, 3₂ qu'à l'une de ses extrémités correspondant au pan latéral 15₁, tandis que l'autre extrémité de celle-ci est laissée libre pour permettre à l'utilisateur de pénétrer dans son lit.

Selon les figures 3 et 4, la housse de couette 5 est, en outre, équipée au niveau de ses bords frontaux respectifs 8₁, 8₂ d'ouvertures 17₁, 17₂ permettant l'introduction dans chacun des compartiments 11₁, 11₂ d'une couette 6₁, 6₂ ayant une forme et des dimensions rigoureusement identiques à celles de ces compartiments (figure 5).

Des rabats 18₁, 18₂ coopérant avec des bandes 19 également destinées à être nouées façon « flot » comme représenté sur les figures 1 et 2, permettent l'obturation des ouvertures 17₁, 17₂ après introduction des couettes 6₁, 6₂ dans les compartiments 11₁, 11₂.

L'identité de forme et de dimensions des couettes 6₁, 6₂, d'une part, et des compartiments 11₁, 11₂ d'autre part, permet de simplifier la mise en place des couettes et également de garantir que celles-ci soient toujours parfaitement maintenues sans fixation particulière.

## Revendications

1. Garniture prête à l'emploi pour une banquette-lit constituée, d'une part, par un châssis (1) connu en lui-même comportant un premier élément de châssis (1₁) formant siège et un second élément de châssis (1₂) formant dossier, ces deux éléments étant articulés l'un sur l'autre au niveau du creux d'assise (x-x') pour pouvoir passer de la position d'assise à une position de couchage dans laquelle ils sont situés dans un même plan horizontal, et d'autre part, par deux matelas identiques (3₁, 3₂) coopérant respectivement avec l'un des éléments de châssis (1₁, 1₂) et reliés par une charnière permettant leur déplacement de la position d'assise à la position de couchage et inversement,
caractérisée en ce qu'
elle comporte :
• un drap-housse (4) de forme et de dimensions correspondant à l'ensemble des deux matelas (3₁, 3₂),
• une housse de couette (5) essentiellement rectangulaire comportant deux bords frontaux (8₁, 8₂) et deux bords latéraux (9₁, 9₂), subdivisée par une couture médiane (10) en deux compartiments symétriques (11₁, 11₂) respectivement destinés à coopérer avec l'un des éléments de châssis (1₁, 1₂) et équipée de moyens permettant son emboîtement sans fixation sur les matelas (3₁, 3₂), de sorte que la couture médiane (10) soit située au niveau du creux d'assise, et
• deux couettes identiques (6₁, 6₂) coopérant respectivement avec l'un des compartiments (11₁, 11₂) de la housse de couette (5).

2. Garniture selon la revendication 1,
caractérisée en ce que
les moyens d'emboîtement de la housse de couette (5) sur les matelas (3₁, 3₂) sont constitués par quatre découpes à angle droit(12₁, 12₂, 12₃, 12₄) respectivement situées aux quatre coins de la housse de couette (5) et coopérant avec des bandes à nouer (13) fixées de part et d'autre de chacune de ces découpes, de façon à permettre de définir quatre pans sur la périphérie de la housse de couette (5), à savoir deux pans frontaux (14₁, 14₂) et deux pans latéraux (15₁, 15₂).

3. Garniture selon l'une quelconque des revendications 1 et 2,
caractérisée en ce que
la housse de couette (5) est réversible.

4. Garniture selon l'une quelconque des revendications 1 à 3,
caractérisée en ce que
la housse de couette (5) est équipée, à chacune des extrémités de la couture médiane (10), d'une saillie (16₁, 16₂) en forme de pointe permettant une meilleure adaptation de celle-ci à la géométrie du châssis (1) en position d'assise, en particulier au niveau du creux d'assise.

5. Garniture selon l'une quelconque des revendications 1 à 4,
caractérisée en ce que
la housse de couette (5) est équipée, au niveau de ses bords frontaux respectifs (8₁, 8₂), d'ouvertures (17₁, 17₂) d'introduction des couettes (6₁, 6₂) coopérant avec un rabat (18₁, 18₂) et avec des bandes à nouer (19) fixées de part et d'autre de cette ouverture, de façon à permettre son obturation.

6. Garniture selon l'une quelconque des revendications 1 à 5,
caractérisée en ce que
les couettes (6₁, 6₂) ont une forme et des dimensions identiques correspondant à chacun des compartiments (11₁, 11₂) de la housse de couette (5).
